# EUROPÄISCHE PATENTSCHRIFT

(11) **EP 0 412 446 B1**
(45) Veröffentlichungstag und Bekanntmachung des Hinweises auf die Patenterteilung: **18.05.1994**
(21) Anmeldenummer: 90114932.8
(22) Anmeldetag: 03.08.1990
(51) Int. Cl.: D01G 37/00

(54) **Verfahren zur Beeinflussung der Klimatisierung der in einer Spinnereimaschine verarbeiteten Fasern**
Method to influence the conditioning of fibre processing in a spinning machine
Procédé pour influencer le conditionnement des fibres traitées sur machine de filature

(30) Priorität: 10.08.1989 CH 2946/89; 28.08.1989 CH 3114/89; 25.10.1989 CH 3861/89
(43) Veröffentlichungstag der Anmeldung: 13.02.1991
(73) Patentinhaber: MASCHINENFABRIK RIETER AG, CH-8406 Winterthur (CH)
(72) Erfinder: Fritzsche, Peter, CH-8405 Winterthur (CH); Gründler, Christof, CH-8405 Winterthur (CH)

(56) Entgegenhaltungen:
- GB-A- 2 162 554
- US-A- 3 357 061
- US-A- 3 363 286
- US-A- 3 881 222

## Beschreibung

Die Erfindung betrifft ein Verfahren zur Beeinflussung der Klimatisierung der in einer Spinnereimaschine verarbeiteten Fasern, durch Zuführen von Luft mit vorgegebener Feuchtigkeit und Temperatur in eine vorgegebene Masse von Fasern.

In der schweizerischen Patentschrift Nr. 516 660 und Nr. 506 640 der Anmelderin wird erwähnt, dass beim Abweichen von einer optimalen Feuchtigkeit der Fasern in eine zu grosse Trockenheit der Fasern, während des Transportierens der Fasern in einem Faserluftstrom, elektrische Ladungen entwickelt werden können, das heisst statische Elektrizität entwickelt werden kann, welche das Auftreten von unerwünschten Faseransammlungen im pneumatischen Flockenfördersystem zur Folge haben resp. hat.

Das Zusammenballen von Faserflocken in einem pneumatischen Transportluftstrom kann jedoch auch bei zu hoher Feuchtigkeit der Faserflocken entstehen.

In einer weiteren Patentanmeldung der Anmelderin, in der DE-38 21 238.2 wird erwähnt, dass unterschiedliche Klimatisierung der Fasern resp. der diese umgebenden Luft zu Messfehlern beim Messen des Kardenbandes zwischen zwei Messwalzen, am Auslauf der Karde, führen kann.

Es wird dabei darauf hingewiesen, dass Fasern mit einer relativ hohen Eigensteifigkeit und hohen Reibung zwischen den Fasern dem Zusammendrücken des Faserbandes zwecks vorgenannter Messung wiederstehen, sodass bei einer vorgegebenen Anzahl Fasern pro Querschnitt ein zu dickes Faserband gemessen wird. Diese Fasersteifigkeit und Reibung kann jedoch mittels Feuchtigkeitsaufnahme der Fasern reduziert werden, sodass sich Fasern in einem Faserband besser zusammendrücken lassen. Dieser Effekt kann, etwas salopp. auch als "Heuhaufen-Effekt" bezeichnet werden, weil es an sich bekannt ist, dass nasses Heu (ursprünglich trockenes Gras) bei gleicher Anzahl Heufasrn in einem vorgegebenen Raum weniger Volumen bildet als dieselbe Anzahl Heufasern im trockenen Zustand.

Andererseits hat eine zu hohe Feuchtigkeit der Fasern in der Karde den Nachteil zur Folge, dass der sich immer noch im Faserverband befindliche feine Schutz, der bei optimaler Faserfeuchtigkeit während des Kardierens freigegeben wird, sich weniger aus dem Faserverband lösen lässt, da dieser mittels Feuchtigkeit fester am Faserverband haftet als bei wenig Feuchtigkeit, dies lediglich zum Verständnis der tendenzen.

In der vorgenannten schweiz. Patentschrift Nr. 516 660 und Nr. 506 640 der Anmelderin wird die Transportluftfeuchtigkeit zwischen der letzten Reinigungsmaschine und dem Kardenspeiseschacht geregelt, sodass die Feuchtigkeit der Fasern in diesem Transportluftstrom optimal gehalten werden kann. Die Fasern gelangen aus dem Transportluftstrom in einen Speiseschacht, in welchem einerseits die Transportluft von den Fasern getrennt und gleichzeitig eine Verdichtung der Fasern im Speiseschacht hervorgerufen wird. Im Ausgang dieses Speiseschachtes wird eine Faserwatte gebildet, die über einen Zuführtisch der Kardntisch der Kardenspeisung zugeführt wird.

Es ist nun bekannt, dass in der Karde selbst Luftströmungen entstehen, welche einerseits durch die Drehzahl der Arbeitselemente wie Briseur, Tambour und Abnehmer und andererseits durch den an der Karde angesetzten Unterdruck der Aspirationselemente entstehen.

Diese Luftströmungen weisen im wesentlichen eine Klimatisierung auf, welche mit den klimatischen Verhältnissen der Umgebungsluft im Zusammenhang steht.

Dadurch entsteht die Gefahr, dass die vom Briseur zu einen dünnen Faserflor verteilten Fasern einem nicht optimal klimatisierten Luftstrom in der Karde ausgesetzt werden, sodass der Effekt durch die Klimatisierung des Transportluftstromes relativ rasch wieder verloren gehen kann.

Damit wäre zwar die Aufgabe der genannten schweizerischen patentschrift Nr. 516 660 und Nr. 506 640 an sich immer noch gelöst, da diese Schrift die optimale Luftfeuchtigkeit der Fasern im Transportluftstrom zum Thema hat, um Faseranhäufungen im Fördersystem zu vermeiden.

Es hat sich jedoch auch gezeigt, dass nebst dem erwähnten unerwünschten "Heuhaufen-Effekt" beim Messen des Kardenbandes auch ein Effekt der nicht optimalen Klimatisierung beim Kardieren entsteht und zwar primär beim Herauslösen der Fasern durch den Briseur und sekundär auch beim Kardieren der Fasern am Umfang des Tambours.

Die vorgenannten Eigenschaften der Baumwollfasern in verschiedenen klimatischen Zuständen haben nicht nur einen Effekt für die Karde, sondern grundsätzlich für alle Vorgänge, in welchen Fasern mittels mechanischen Eingriffen eine Relativbewegung zueinander erfahren, beispielsweise in den Reinigungsmaschinen (siehe z.B. US.A 3 357 061 und US.A. 3 363 286). Es wurde deshalb die Aufgabe gestelltl ein Verfahren und entsprechende Mittel zu finden, um in Spinnereimaschinen eine optimale Klimatisierung der Fasern samt der sie umgebenden Luft, beispielsweise in Reinigungsmaschinen und in Karden, zu erhalten.

Die Erfindung löst diese Aufgabe beispielsweise dadurch, dass die klimatisierte Luft kurz vor und/oder in der Spinnereimaschine eingegeben wird und dass diese klimatisierte Luft in und durch die vorgegebene Masse von Fasern geleitet wird.

Die Vorteile dieser erfinderischen Schritte bestehen darin, dass die Fasern für die Verarbeitung eine Optimierung bezüglich Geschmeidigkeit und der Reinigungseffekt der Fasern eine Optimierung bezüglich Schmutzabgabe erfährt. Dadurch verbessert sich das sogenannte Laufverhalten der Spinnnereimaschine, da dadurch die Einzelmaschinen unter optimalen klimatischen Verhältnissen arbeiten. Dabei versteht man unter Laufverhalten den störungsfreien Lauf der Spinnereimaschine.

Vorteilhafte Ausführungsformen sind deshalb in den weitern Ansprüchen aufgeführt.

Die Erfindung ist anhand einiger Beispiele mit Hilfe der folgenden Figuren erklärt.
Es zeigt:
- Figur 1: eine Darstellung des Systems der schweiz. Patentschrift Nr. 516 660 als Stand der Technik.
- Figur 2: einen schematischen Querschnitt durch eine erfindungsgemässe Karde samt Einspeiseschacht und Zuführtisch zwischen Einspeiseschacht und Karde.
- Figur 3: eine weitere erfindungsgemässe Karde im Querschnitt und schematisch dargestellt.
- Figur 4: eine Variante der Karde von Figur 3.
- Figur 5 und 6: je ein Detail der Karde von Figur 4.
- Figur 7: einen schematischen Querschnitt durch eine Faserreinigungsmaschine samt erfindungsgemässem Einspeiseschacht.
- Figur 8: eine schematische Darstellung einer Anordnung von Spinnereimaschinen von der Ballenauflösemaschine bis und mit der Kannenablage nach der Karde, mit der schematischen Darstellung der erfindungsgemässen Klimatisierung der Faserverarbeitungsstellen.
- Figur 9: ein Detail aus der Anlage von Figur 8.
- Figur 10 und 11: je eine Variante des Details von Figur 9.

Die Figur 1 zeigt ein pneumatisches Flockenfördersystem der CH- 516 660 mit einem Füllschacht 7 und einer Karde 8. Ein Flockenspeiser 1 erhält über eine Zufuhrleitung 2 pneumatisch gefördertes Fasermaterial. Die Flocken werden vom Flockenspeiser 1 weg durch eine Leitung 3, in die ein Ventilator 4 eingesetzt ist, von diesem zusammen mit der Transportluft in Richtung vom Pfeil L angesaugt und gelangen unter Ueberdruck in Richtung von Pfeil M durch einen Leitungsabschnitt 5 in eine hochliegende Transportleitung 6.

Die Transportleitung 6 endet am Füllschacht 7 der Karde 8. Die in den Füllschacht 7 eindringende Transportluft strömt durch eine am Füllschacht 7 befindliche luftdurchlässige Trennwand 9 in einen Abströmschacht 10 und weiter in der Leitung 11 in einen unter kleinerem Druck stehenden Raum (nicht gezeigt). Es können auch mehrere Füllschächte 7 an die Transportleitung 6 hintereinander angeschlossen sein, wobei dann der hier in Figur 1 gezeigte Füllschacht 7 der letzte ist. Ein zwischen dem Flockenspeiser 1 und dem Ventilator 4 an der Transportleitung 3 angeordneter und mit der Transportleitung 3 verbundener Anschluss-Stutzen 12 enthält eine mit einem Wasserdampferzeuger (nicht gezeigt) verbundene Düse 13, die an ein Steuerorgan 14 angeschlossen ist, zu dem ein auf Feuchtigkeit ansprechender Messfühler 15 gehört, der in der Transportleitung 6 nach dem Ventilator 4 vorgesehen ist. Der handelsübliche Messfühler 15 misst die Feuchtigkeit und Temperatur im flockenbeladenen Transportluftstrom und kann über das Steuerorgan 14 eine Freigabe von Wasserdampf veranlassen, der durch die Oeffnung 17 in die Leitung 3 gelangen kann.

Die Figur 2 zeigt eine Kardenspeisung 20 mit einem Einfüllschacht 21, in welchen eine Einfüll-Leitung 22 mündet sowie einen Abluftschacht 24 mit einer Abluftleitung 25. Eine perforierte Wand 23 bildet die luftdurchlässige Verbindung zwischen dem Einfüllschacht 21 und dem Abluftschacht 24.

Am unteren Ende des Einfüllschachtes 21, mit Blick auf Figur 2 gesehen, sind zwei Speisewalzen 26 vorgesehen, welche die sich im Einfüllschacht 21 befindlichen Flocken dosiert einer Auflösewalze 27 zuführen, welche diese Flocken weiter auflöst und in einen Speiseschacht 28 abgibt.

Aus diesem Speiseschacht 28 werden die sich darin befindlichen Faserflocken mittels Speisewalzen 42 zu einer Fasermatte (nicht dargestellt) verdichtet, welche auf einen Einlauftisch 43 und auf diesem in die Karde 60 gegeben wird.

Ein von der Karde produziertes Kardenband 68 wird an-schliessend in eine Bandablage 69 gegeben.

Um die Klimatisierung der Fasern in den vorgenannten Elementen zu beeinflussen, sind drei Klimaeinheiten vorgesehen, welche als Einzeleinheiten betrieben werden können oder, wie später beschrieben, durch eine einzige Klimaeinheit ersetzt werden können.

In Richtung des Produktelaufes gesehen, ist die erste Klimaeinheit diejenige, welche die Fasern im Speiseschacht 28, die zweite diejenige, welche die Fasern in der Fasermatte auf den Einlauftisch 43 und die dritte diejenige, welche das Klima der Karde beeinflusst.

Für die erste Einheit ist eine Klimaanlage 39 vorgesehen, von welcher eine Zuluftleitung 54 in einen Ventilator 37 mündet, der seine Luft mittels einem Anschlussrohr 29 in einen Luftverteilkasten 30 abgibt, der am oberen Ende, des Speiseschachtes 28 mit Blick auf Figur 2 gesehen, am Speiseschacht vorgesehen ist. Dabei tritt die Luft vom Luftverteilkasten 30 durch eine perforierte Wand 31 des Speiseschachtes 28 in den Innenraum des Speiseschachtes 28 ein.

Diese eingeblasene klimatisierte Luft strömt durch die sich im Speiseschacht 28 befindlichen Faserflocken und tritt mehrheitlich durch eine untere perforierte Wand 32 des Speiseschachtes 28 wieder aus, und zwar in einen Luftsammelraum 34, von welchem die Luft über eine Abluftleitung 35 wieder in die Klimaanlage 39 geführt wird. Dieser Luftumlauf verursacht der Ventilator 37. In der Abluftleitung 35 ist ein Messfühler 41 zur Messung der relativen Luftfeuchtigkeit und der Lufttemperatur vorgesehen, der ein Signal 36 an ein Steuerorgan 40 abgibt, welches über die Steuerleitung 38 die Klimaanlage 39 steuert.

Letztlich sei noch erwähnt, dass die perforierte Wand 32 an der gegen den Innenraum des Speiseschachtes 28 liegenden Seite mit Abdecklamellen versehen ist, sodass möglichst keine Fasern durch die Perforation der perforierten Wand 32 durchtreten können.

Die zweite Einheit betrifft die Klimatisierung der Fasermatte auf dem Einlauftisch 43, wozu eine Klimaanlage 48 mittels einer Zuluftleitung 55 mit einem Ventilator 58 verbunden ist, welcher den erzeugten Luftstrom über ein Anschlussrohr 46 in ein Gehäuse 45 abgibt, in welchem sich ein perforierter Bereich 44 des Einlauftisches 43 befindet. Die einströmende klimatisierte Luft durchströmt den perforierten Bereich samt der darauf liegenden Fasermatte und entweicht in eine am Gehäuse 45 vorgesehenen Abluftleitung 47, die mit der Klimaanlage 48 verbunden ist.

Die im genannten Kleislauf strömende klimatisierte Luft wird in der Abluftleitung 47 mit einem zum Messfühler 41 analogen Messfühler 50 gemessen, welcher ein Signal 51 an ein Steuerorgan 49 abgibt, welches mittels einer Steuerleitung 53 die Klimaanlage 48 steuert.

Der Ventilator kann, wie mit dem mit strichpunktierten Linien gezeichneten Ventilator 58.1 angedeutet, auch nach dem Gehäuse 45 vorgesehen sein.

Für das Bilden der Fasermatte auf dem Einlauftisch 43 werden die sich im Speiseschacht 28 befindlichen Faserflocken zwischen den Speisewalzen 42 geklemmt, sodass im wesentlichen keine Luft oder nur wenig Leckluft vom Speiseschacht in das Gehäuse 43 gelangt.

Da es sich jedoch bei beiden Klimaeinheiten um geschlossene Systeme handelt, ist es vorteilhaft, wenn die Klimaanlagen 48 und 39 die aus ihrem System entwichene resp. zusätzlich übernommene Luft mit atmosphärischer Luft kompensieren. Solche Anlagen sind jedoch an sich bekannt und für Umluftsysteme geläufig.

Die dritte Klimaeinheit betrifft die Karde. Zur Schaffung eines eigentlichen Kardenklimas ist es notwendig, die Karde in einem Kardengehäuse 70 einzuschliessen, sodass die von einer Klimaanlage 76 klimatisierte Luft im wesentlichen nicht in die Atmosphäre entweichen kann.

Diese klimatisierte Luft gelangt über eine Zuluftleitung 79 in einen Ventilator 74 und von diesem über einen Anschluss 71 in den durch das Gehäuse 70 abgeschlossenen Raum.

Die aus diesem Raum austretenden klimatisierte Luft gelangt über eine Abluftleitung 72 wieder zurück in die Klimaanlage 76.

Auch in diesem Falle wird die Luft in der Abluftleitung 72 durch einen zum Messfühler 41 analogen Messfühler 78 gemessen und das Resultat als Signal 73 in ein Steuerorgan 77 gegeben, welches über eine Leitung 75 die Klimaanlage 76 steuert.

Es versteht sich, dass das für das Laufverhalten der Karde massgebende Klima primär dasjenige um den Tambour 63 der Karde 60 herum ist, da die Kardenspeisung in an sich bekannter Weise die eingespeisten Faserflocken zu einem sehr dünnen Faserylies auflöst und dem Tambour zuführt, sodass die Umgebungsluft dieses Faserylieses massgeblich an der Klimatisierung dieses Faserylieses beteiligt ist. Das heisst, dass das Klimatisieren vor der Karde zwar nicht nutz- und wirkungslos ist, jedoch einen eingeschränkteren Einfluss auf das Laufverhalten der Karde hat als das Klima in der Karde selbst.

Eine Ausnahme bildet das Einspeisen der Fasermatte, indem optimal in der Fasermatte klimatisierte Fasern sich besser durch den Briseur der Karde zu parallelen Fasern auflösen lassen, als schlecht klimatisierte Faserflocken.

Die Optimierung der Klimawerte für die Einspeisung wie auch in der Karde selbst erfolgt aufgrund der gegensätzlichen Anforderungen bezüglich Schmutzausscheidung einerseits und schonender Auflösung andererseits, um eine möglichst kleine Faserschädigung beim Auflösen zu erhalten.

Es versteht sich, dass einerseits mittels Feuchtigkeit geschmeidig gehaltene Fasern eine kleinere Bruchgefahr aufweisen als trockene und spröde Fasern, dass jedoch andererseits sich der Schmutz aus trockenen Fasern besser herauslösen lässt. Diese Optimierung ist empirisch festzustellen und entsprechend den Erfahrungen ist die Luft der Klimaanlage bezüglich relativer Luftfeuchtigkeit und Temperatur anzupassen. Dabei kann die Optimierung von Fasermischung zu Fasermischung unterschiedlich sein.

Die Figuren 3 und 4 zeigen eine Alternative zur Klimatisierung der ganzen Karde, wie dies mit Figur 2 dargestellt ist. Aus diesem Grunde ist die Karde der Figur 3 mit 60.1 und die Karde der Figur 4 mit 60.2 gekennzeichnet. Beide Karden weisen jedoch dieselben Basiselemente auf, nämlich eine Briseurwalze 62, einen Tambour 63, einen Wanderdeckel 64 und eine Abnehmervalze (auch Dofferwalze genannt) 65. Die Kardierzone zwischen der Briseurwalze 62 und der vorderen Umlenkung des Wanderdeckels 64, in Umlaufrichtung des Tambours 63 gesehen, wird Vorkardierzone 80, die Kardierzone am Ausgang des Wanderdeckels bis zur Abnehmerwalze 65, Nachkardierzone 81 und die Kardierzone zwischen der Abnehmerwalze 65 und dem Briseur 62 Unterkardierzone 82 genannt.

Die Figuren 3 und 4 zeigen nun in welcher Weise diese drei Kardierzonen mit klimatisierter Luft beschickt werden, um das sich auf dem Tambour befindliche Faservlies zu klimatisieren.

Dabei besteht die Möglichkeit, alle drei Kardierzonen in gleicher Weise oder unterschiedlich zu klimatisieren. Bei unterschiedlicher Klimatisierung, wie dies mit den Figuren 3 und 4 gezeigt ist, benötigt jede Kardierzone eine eigene Klimaanlage, was mit dem folgenden beschrieben ist:

Die Vorkardierzone 80 umfasst einen Luftverteilkasten 83, welcher mindestens einen Spalt zwischen zwei Kardierstäben 89 abdeckt, sodass durch diesen Spalt klimatisierte Luft in das zu kardierende Flies gelangt. Diese klimatisierte Luft wird von einem Ventilator 99 aus einer Klimaanlage 90 abgesaugt und in den Luftverteilkasten 83 geblasen.

Am Ende der Vorkardierzone 80, in Drehrichtung (Uhrzeigersinn, mit Blick auf Figur 3 gesehen) des Tambours 63, deckt ein Luftsammelkasten 84 mindestens einen Spalt zwischen zwei Kardierstäben 89 ab und saugt mindestens einen Teil der klimatisierten Luft von der Tambouroberfläche weg über die Luftleitung 96 in die Klimaanlage 90 zurück. Dieser Unterdruck wird durch den Ventilator 99 erzeugt.

Im Luftsammelkasten 84 ist ein Messfühler 91 vorgesehen, welcher relative die Luftfeuchtigkeit und die Temperatur misst und je als Signal 105 in ein Steuerorgan 102 abgibt, welches aufgrund dieses Signales über die Steuerleitung 108 die Klimaanlage 90 steuert.

In der Nachkardierzone 81 geschieht prinzipiell dasselbe, da es sich jedoch um eine andere Kardierzone handelt als die Vorkardierzone, sind die Elemente mit neuen Bezugszeichen versehen. Dabei haben folgende Elemente folgende Bezugszeichen:

| | | |
|---|---|---|
| Luftverteilkasten 85, | Luftsammelkasten 86, | Klimaanlage 91, |
| Ventilator 100, | Luftleitung 97, | Messfühler 94, |
| Messfühlersignal 106, | Steuerung 103, | Steuerltg. 109, |

Für die Unterkardierzone 82 gilt dasselbe, das heisst dieselben Elemente sind mit neuen Bezugszeichen versehen und zwar wie folgt:

| | | |
|---|---|---|
| Luftverteilkasten 87, | Luftsammelkasten 88, | Luftleitung 98, |
| Klimaanlage 92, | Ventilator 101, | Messfühler 95, |
| Messfühlersignal 107, | Steuerung 104, | Steuerltg. 110, |

Die Figur 4 weist insofern eine Variante gegenüber der Lösung der Figur 3 auf, als die Luftverteilkästen 111 in der Vorkardierzone 80 resp. 112, in der Nachkardierzone 81 resp. 113, in der Unterkardierzone 82, als die Kardierstäbe ausgebildet sind, die als Hohlkörper vorgesehen sind, in welche die klimatisierte Luft eingeblasen werden kann. Diese Kardierstäbe 111 bis 113 weisen an der dem Tambour 63 gegenüberliegenden Seite Garniturlamellen 140 auf, zwischen welchen je ein luftdurchlässier Abstand (nicht gezeigt) vorgesehen ist, damit die klimatisierte Luft zwischen diesen Garniturlamellen in das Kardenvlies eindringen kann.

Solche Garniturstäbe sind bereits in der schweiz Patentanmeldung Nr. 01 092/89-5 der Anmelderin beschrieben und ausserdem mit Figur 6 vergrössert dargestellt. Dabei können die Zähne der Garniturlamellen entweder in Bewegungsrichtung 4 des Tambours 63 oder dagegen gerichtet sein.

Figur 5 zeigt andererseits die Kombination, wie sie in der Vorkardierzone 80 und in der Nachkardierzone 81 im Zusammenhang mit den Luftsammelkasten 114 und 115 gezeigt ist.

In der Unterkardierzone 82 ist mit dem Luftsammelkasten 116 gezeigt, dass auch für diese Funktion ein Kardierstab gemäss Figur 6 verwendet werden kann wie für die Funktion der Luftverteilung mit dem Kardierstab 113. Dies ist auch mit Figur 6 etwas grösser dargestellt, indem die Figur durch die strichpunktierte Linie in zwei Teile geteilt ist, wobei der linke Teil, mit Blick auf Figur 6 gesehen, den Luftsammelkasten 116 mit dem Messfühler 95 und der rechte Teil die Luftverteilstäbe 111, 112 und 113 darstellen. Dementsprechend sind die Luftpfeile L1 und L2 in umgekehrter Richtung zueinander gerichtet.

Dabei können die Garniturzähne in der einen oder anderen Richtung gerichtet sein, das heisst gegen die Drehrichtung U des Tambours oder mit der Drehrichtung wie, dies beispielsweise in Figur 4 an den Luftverteilstäben 111, 112 und 113 sowie am Luftsammelkasten 116 gezeigt ist. Hingegen ist es, wie bereits in der schweiz. Patentanmeldung Nr. 01 092/89-5 der Anmelderin beschrieben, vorteilhaft, wenn die Kardierstäbe 89 und/oder Messerstäbe 117 in den radialen Bewegungsrichtungen R1 und R2 verstell- und einstellbar sind, da damit die durchtretende Luftmenge an klimatisierter Luft beeinflusst werden kann. Die Einstellungsvariationen müssen empirisch festgestellt werden. Die vorgenannten radialen Bewegungsrichtungen R1 und R2 sind in Figur 5 gezeigt.

Die Figur 5 zeigt im weiteren, vergrössert dargestellt, die in Figur 4 gezeigten Luftsammelkasten 114 und 115. Auch diese Kombination ist, ohne jedoch den Messfühler 94, in der vorgenannten schweiz. Patentanmeldung Nr. 01 092/89-5 gezeigt und beschrieben.

Die Figur 7 zeigt eine weitere Maschine, in welcher die Erfindung verwendet werden kann, nämlich eine Reinigungsmaschine mit sogenannt geklemmtem Speisespalt, wie sie beispielsweise von der Anmelderin als Feinreinigungsmaschine Typ ERM weltweit vertrieben wird.

Eine solche Maschine weist einen Einspeiseschacht 121, zwei Austragwalzen 122, 123, wovon die Austragwalze 122 als volle Walze und die Partnervalze 123 als perforierte Walze ausgebildet ist. Die perforierte Walze ist ihrerseits drehbar mit einem Abluftrohr verbunden, sodass Luft, welche durch die Perforation in das Innere der Walze 123 treten kann mit dem Abluftrohr 131 abgeführt werden kann. Nach den Austragwalzen, in Bewegungsrichtung der Faserflocken von oben nach unten, mit Blick auf Figur 7 gesehen, folgen zwei Speisewalzen 124, welche die von den Austragwalzen 122 und 123 ausgetragenen Faserflocken aus dem Speiseschacht 121 dosiert der Reinigungswalze 125 zuspeisen. Diese Flocken werden am Umfang der Reinigungswalze 125 an Reinigungselementen 126 vorbeigeführt, um dadurch die Flocken weiter zu öffnen und Schmutz daraus heraus auszuscheiden.

Nach dem letzten Reinigungselement in Drehrichtung K der Reinigungswalze gesehen, mündet ein Ansaugluftkanal 138 an die Reinigungswalze 125, um die sich an der Oberfläche dieser Walze befindlichen Faserflocken in einem Luftstrom zu übernehmen, welcher anschliessend im Förderkanal 127 als Förderluftstrom die Flocken der nächsten Maschine zufördert.

Um die Erfindung zu realisieren, weist der Speiseschacht 121 eine perforierte Wand 139 auf, durch welche klimatisierte Luft in den Speiseschacht 121 und durch die Flocken hindurch sowie durch die perforierte Walze 123 hindurch in das Abluftrohr 131 geführt wird.

Eine Klimaanlage 128 klimatisiert die vorgenannte Luft, welche von einen Ventilator 129 durch eine Luftleitung 132 aus der Klimaanlage 128 abgesaugt und über eine Zufuhrleitung 133 in einen Luftverteilkasten 130 geblasen wird, sodass diese Luft anschliessend durch die perforierte Wand 139 den vorgenannten Weg einschlagen kann.

Das Abluftrohr 131 ist, wie mit strichpunktierten Linien gezeigt, mit der Klimaanlage 128 verbunden.

Im Abluftrohr 131 ist ein Messfühler 134 vorgesehen, welcher die relative Luftfeuchtigkeit und die Temperatur der sich darin befindlichen Luft misst und den Wert als Signal 135 einem Steuerorgan 136 zuführt, welches dieses Signal auswertet und aufgrund des Resultates die Klimaanlage 128, mittels einer Steuerleitung 137, steuert.

Unter Klimaanlage soll eine Anlage verstanden werden, welche die relative Luftfeuchtigkeit sowie die Lufttemperatur je auf einen vorgegebenen Wert bringt, um einerseits die relative Luftfeuchtigkeit und Temperatur und somit die absolute Luftfeuchtigkeit regeln zu können.

Es versteht sich, dass die Erfindung nicht nur auf den gezeigten Maschinen Verwendung finden kann, sondern überall dort, wo die erfindungsgemässe Beeinflussung der Fasern in der Bearbeitung, zwischen der Ballenauflösung und dem fertigen Garn, einen Vorteil bringt, beispielsweise in andersartigen Reinigungsmaschinen, in Strecken oder weiteren Spinnmaschinen, in welchen es möglich ist, die Feuchtigkeit und Temperatur dem laufenden Produkt innerhalb einer vorgegebener Strecke beizugeben.

Die Figur 8 zeigt eine Ballenabtragmaschine 150, eine Grobreinigungsmaschine 151, eine Misch- und Reinigungsmaschine 152, eine Feinreinigungsmaschine 153 sowie eine Kardenspeisung 20.1, welche im wesentlichen der früher beschriebenen Kardenspeisung 20 entspricht sowie eine Karde, welche durch das Kardengehäuse 70 abgedeckt ist und eine anschliessende Bandablage 69. Zwischen der Kardenspeisung 20.1 und der Karde im Kardengehäuse 70 ist noch der früher beschriebene Einlauftisch 43 mit dem Gehäuse 45 gezeigt.

Die genannten Maschinen können Maschinen sein, wie sie die Anmelderin weltweit vertreibt, die Abtragmaschine beispielsweise eine Maschine mit dem Markennamen "UNIFLOC", die Grobreinigungsmaschine mit dem Markennamen "MONOWALZENREINIGEER B4/1", die Misch- und Reinigungsmaschine mit dem Markennamen "UNIMIX", die Feinreinigungsmaschine mit der Bezeichnung "Reinigungsmaschine ERM", die Kardenspeisung mit der Bezeichnung "Aerofeed-U" und die Karde mit der Bezeichnung "Hochleistungskarde C4".

Die Ballenabtragmaschine 150 fördert die von ihr abgetragenen Faserflocken mittels eines eigenen Ventilators (nicht gezeigt) durch einen pneumatischen Transportkanal 154 und anschliessend durch eine Förderleitung 155 in einen Abscheider 156.

In diesem Abscheider 156 wird das geförderte Produkt von der Förderluft getrennt, in dem die Förderluft als Abluft in eine Abluftleitung 188 geführt wird, während das Produkt, das heisst die Faserflocken, durch eine Schleuse 157 in eine Förderleitung 160 eingeschleust wird. Diese Förderleitung 160 fördert klimatisierte Luft, welche über einen Lufteintritt 159 in eine Klimaanlage 158 von einem Ventilator 161 eingesaugt wird und in der Klimaanlage 158 auf eine vorgegebene Temperatur und eine vorgegebene relative Luftfeuchtigkeit gebracht wird. Das vom Ventilator 161 angesaugte Produkt-Luftgemisch wird weiter durch eine Förderleitung 162 über einen Eintritt 163 in die Grobreinigungsmaschine (Monowalzenreiniger) gefördert, in welcher in an sich bekannter Weise das Produkt gereinigt und anschliessend über einen Austritt 164 von einer Förderleitung 165 übernommen wird.

In der vorgenannten Förderleitung 165 wird das Produkt-Luftgemisch einem Abscheider 166 zugefördert, in welchem wie bereits für den Abscheider 156 beschrieben das Produkt durch eine Schleuse 167 in eine weitere Förderleitung 171 eingeschleust wird, während die Förderluft als Abluft in einer Abluftleitung 195 einer Luftsammelleitung 191 zugeführt wird.

Das gleiche geschieht für die bereits erwähnte Luft der Abluftleitung 190, das heisst auch diese Luft wird der Luftsammelleitung 191 zugeführt.

Das sich in der Förderleitung 171 befindliche Produkt-Luftgemisch wird von einem Ventilator 169 angesaugt und weiter über eine Förderleitung 168 in die Misch- und Reinigungsmaschine (UNIMIX) gefördert. Vorgängig wurde die Förderluft der Leitung 171 über einen Lufteintritt 159 von einer Klimaanlage 170 übernommen, in welcher diese Förderluft auf eine vorgegebene Temperatur und eine vorgegebene relative Luftfeuchtigkeit gebracht wurde.

Die Misch- und Reinigungsmaschine 152 hat in an sich bekannter Weise die Funktion des Mischens und des Reinigens, wobei das Reinigen mit einer Reinigungstrommel 174 geschieht, welche das gereinigte Produkt an eine Förderleitung 173 übergibt, in welcher das Produkt-Luftgemisch von einem Ventilator 175 angesaugt und weiter in einen Einspeiseschacht 176 der Feinreinigungsmaschine 153 gegeben wird.

Die Feinreinigungsmaschine 153 weist eine Reinigungstrommel 177 auf, von welcher das gereinigte Produkt mittels einer Förderleitung 199 übernommen wird und in welcher das Produkt-Luftgemisch von einem Ventilator 100 angesaugt und anschliessend durch die Einfüll-Leitung 22 in die Kardenspeisung 20.1 abgegeben wird. Diese Kardenspeisung wurde bereits früher im Zusammenhang mit der Figur 2 beschrieben, weshalb auf eine weitere detaillierte Beschreibung verzichtet wird. Es sei lediglich erwähnt, dass die Abluftleitung 25 die vom Produkt befreite Luft in die Luftsammelleitung 191 führt.

Die Abluftleitungen 190, 195, 198 und 25 enthalten je eine steuerbare Drosselklappe, um die Abluftmenge der einzelnen Abluftleitungen in einem pro Maschine vorgegebenen Mass zu halten.

Aus diesem Grunde weist die Luftsammelleitung 191 an ihrer Falschluftöffnung 192 eine Drosselklappe 193 auf, welche von einem Stellmotor 194 mittels eines Steuergerätes 208 in eine Lage gestellt wird, welche garantiert, dass die Luftsammelleitung 191 genügend Luft aufweist, um eine Strömung zu erhalten, die verhindert, dass in der Luftsammelleitung 191 geförderter Staub sich nicht in der Leitung absetzt. Dazu erhält die Steuerung 208 ein Steuersignal von einem Druckmessgerät für das Messen des statischen Druckes, welches unmittelbar vor einem für den Luftdurchsatz durch die Luftsammelleitung 191 verantwortlichen Ventilator 201 am Austrittsende der Luftsammelleitung 191 vorgesehen ist.

Der Ventilator 201 gibt seine Luft in einen Luftfilter 202 ab, aus welchem die gereinigte Luft über eine Abluftleitung 203 in die Atmosphäre abgegeben wird.

Im weiteren wird die sich auf dem Einlauftisch 43 befindliche Fasermatte von einer klimatisierten Luft, welche durch eine Klimaluftleitung 182 in das Gehäuse 45 gesaugt und aus diesem Gehäuse über eine Abluftleitung 183 in die Luftsammelleitung 191 aufgenommen wird, auf eine vorge-gebene Temperatur und Feuchtigkeit gebracht.

In der Abluftleitung 183 ist ebenfalls eine Drosselklappe 184 vorgesehen, welche die Luftmenge in der Abluftleitung 183 steuert, wobei grundsätzlich unter Luftmenge das durchgesetzte Luftvolumen pro Zeiteinheit verstanden wird.

Die klimatisierte Luft in der Leitung 182 wird in einer Klimaanlage 181 klimatisiert und über einen Lufteintritt 159 in die Klimaanlage angesaugt.

Die Klimatisierung der Luft für das Kardengehäuse 70 geschieht mittels einer Klimaanlage 185. Diese Luft wird mit Hilfe des Unterdruckes in der Luftsammelleitung 191 durch einen Lufteintritt 159 in Klimaanlage 185 in eine Klimaluftleitung 186 und in das Gehäuse 70 sowie aus diesem heraus über eine Abluftleitung 187 in die Luftsammelleitung 191 gesaugt.

Zur Steuerung der Luftmenge in der Abluftleitung 187 ist eine steuerbare Drosselklappe 206 vorgesehen.

Im weiteren ist noch zu erwähnen, dass die Drosselklappe 196 in der Abluftleitung 195 durch einen Stellmotor 197 gesteuert wird, welcher ein Steuersignal von einer Steuerung (nicht gezeigt) erhält, welche den Druck in der Grobreinigungsmaschine 151 steuert.

Wie mit strichpunktierten Linien dargestellt, besteht die Möglichkeit, anstelle der einzelnen Klimaanlagen eine zentrale Klimaanlage 210 vorzusehen, in welcher die Luft für alle Maschinen auf eine vorgegebene Temperatur und auf eine vorgegebene relative Luftfeuchtigkeit gebracht wird, wobei dann allerdings alle Maschinenluft mit derselben Temperatur und Luftfeuchtigkeit erhalten.

In einem solchen Falle wird die saubere Luft des Filters 202 über eine an die Abluftleitung 203 angeschlossene Abluftleitung 211 und über eine Einsaugluftleitung 212 in die Klimaanlage 210 gesaugt.

Um Leckverluste in diesem Kreislaufsystem zu kompensieren, weist die Einsaugluftleitung 212 einen Frischlufteintritt 219 auf, in welchen die Leitung 211 die darin geförderte Luft eingibt.

Die von der zentralen Klimaanlage 210 abgegebene klimatisierte Luft wird dem Förderrohr 160 mittels der Leitung 213, dem Förderrohr 171 mittels der Leitung 214, der Förderleitung 172 mittels der Leitung 215, der Förderleitung 178 mittels der Leitung 216, der Leitung 182 mittels der Leitung 217 und der Leitung 186 mittels der Leitung 218 zugefördert.

Die Figur 9 zeigt etwas detaillierter den Abscheider 156 und 166. Daraus ist ersichtlich, dass es sich bei diesem Abscheider um einen Zyklonabscheider handelt.

Als Alternative zum Zyklonabscheider der Figur 9, kann ein sogenannter Filterabscheider gemäss Figur 10 vorgesehen werden, welcher denselben Lufteintritt aufweist, wie der Zyklonabscheider, zu welchem ebenfalls die Förderleitung 155 resp. 165 angeschlossen ist. Das Produkt-Luftgemisch gelangt in einen Sammelbehälter 226, aus welchem das Produkt über die Schleuse 167 an die Förderleitung 171 abgegeben wird. Im oberen Bereich, das heisst oberhalb des Lufteintrittes weist dieser Abscheider einen Filterteil 221 auf, in welchem eine der Luftmenge entsprechende vorgegebene Anzahl Filterschläuche 222 vorgesehen sind, durch welche die Abluft über Injektordüsen 223 in die Abluftleitung 190 resp. 195 gegeben wird. Die Injektordüsen 223 haben für den reinen Luftdurchtritt in die Abluftleitungen 190 resp. 195 keine Injektorfunktion, hingegen werden zum Reinigen der Filterschläuche 222 jeweils Druckluftstösse aus einer entsprechenden Anzahl Druckluftdüsen 224 abgegeben, welche zusätzlich Luft aus ihrer Umgebung durch die Injektordüsen 223 einsaugen, um die Filterschläuche 222 momentan mit einem Gegendruckluftstrom zu beaufschlagen, sodass die daran haftenden Fasern wieder weg und in den Sammelbehälter 226 zurückfallen.

Die Porung (oder Maschenweite) der Filterschläuche 222 kann verschieden gewählt werden, und zwar je nach dem wieviel Staub durch diese Bohrung durchtreten soll, bei gleichzeitigem Zurückhalten der Fasern, welche dann mittels der Druckluftstösse in den Sammelbehälter 226 zurückgegeben werden.

Die Druckluftstösse resp. deren notwendige vorgegebene Anzahl und Reihenfolge wird von einem Steuergerät 225 gesteuert.

Solche Filter sind an sich als Jet-Filter bekannt und werden dann verwendet, wenn die Abluft nicht in ein zentrales Filtersystem geleitet wird. Das heisst, bei Verwendung solcher Filterabscheider kann darauf verzichtet werden, die Abluft der Abluftleitung 190 resp. 195 in die Luftsammelleitung zu führen.

Die Figur 11 zeigt eine weitere Alternative zum Zyklonabscheider von Figur 9, und zwar wird das Produkt-Luftgemisch, welches mit der Förderleitung 155 resp. 165 zugeführt wird, in einen sogenannten Kondensor-Abscheider geleitet, welcher eine in Pfeilrichtung drehende Kondensortrommel 232 aufweist, die in einem Kondensorgehäuse 231 drehbar gelagert und von diesem umschlossen ist.

Innerhalb der Kondensortrommel 232 ist eine Blende 233 vorgesehen, welche die innere Oberfläche der Kondensortrommel 232 abdeckt, bis auf eine Luftdurchtrittsöffnung 234, durch welche die Abluft in das früher beschriebene Abluftrohr 190 resp. 195 tritt.

Die Faserflocken resp. die Fasern werden an der äusseren Oberfläche der Kondensortrommel in an sich bekannter Weise gesammelt und in Drehrichtung der Kondensortrommel gegen eine Abstreifwalze 13G gebracht, welche den Faserbelag abstreift und durch einen Sammelbehälter 237 in die Förderleitung 160 resp. 171, welche mit dem Sammelbehälter 237 verbunden ist, abgibt.

Letztlich versteht es sich, dass in der mit Fig. 8 gezeigten Anlage in analoger Weise, wie für die Figuren 2 bis 7 gezeigt und beschrieben, pro klimatisierte Maschine 151, 152, 153, 20.1, 45 und 70 je ein Messfühler (nicht gezeigt) zur Messung der Lufttemperatur und der relativen Luftfeuchtigkeit vorgesehen ist, welcher in der jeweiligen Abluftleitung 195, 198, 25, 183 und 187 und unmittelbar nach der Maschine angeordnet ist, sowie ein analoges Steuergerät (nicht gezeigt) pro Klimaanlage vorgesehen ist.

Als weitere Variante kann die einzelne Klimaanlage 39, 48, 76; 90, 91, 92; 128; 158, 170, 171, 179, 181, 185; 210, als Klimaanlage, d.h. mit einem eigenen Regelkreis zur Aufrechterhaltung eines vorgegebenen Temperatur- und Feuchtigkeit-Wertes, der aus der Klimaanlage austretenden Luft funktionieren. Dadurch können die genannten Messfühler, 41, 50, 78 (Fig. 2), 93, 94, 95 (Fig. 3), 134 (Fig. 7) und die im Zusammenhang mit der Fig. 8 erwähnten, jedoch nicht gezeigten Messfühler, welche in den Abluftleitungen 195, 198, 25, 183 und 187 vorgesehen sind, zur Feststellung einer Differnz der Temperatur und Feuchtigkeit der klimatisierten Luft vor dem Eintritt und nach dem Ausscheiden aus der Fasermasse verwendet werden, was ein Mass der an die Fasern abgegebenen Feuchtigkeit zu erhalten erlaubt.
Dabei können die von den Messfühlern abgegebenen Signale als überlagerte Werte in den Regelkreis der Klimaanlage eingegeben werden, um die Temperatur und die relative Feuchtigkeit der Luft der Klimaanlage einem vorgegebenen Differenzwert anzupassen.

## Patentansprüche

1. Verfahren zur Einhaltung einer vorbestimmten Feuchtigkeit und Temperatur von in einer Spinnereimaschine (20, 20.1, 60, 60.1, 60.2, 120, 150, 151, 152, 153) zu verarbeitenden Fasern durch Zuführen von klimatisierter Luft mit vorgegebener relativer Feuchtigkeit und Temperatur an eine vorbestimmte Fasermenge, dadurch gekennzeichnet,
dass
die klimatisierte Luft in den Innenraum der Spinnereimaschine geführt und durch die Fasermenge geleitet wird, dass die Temperatur und die Feuchtigkeit von der Abluft nach dem Abtrennen von den Fasern gemessen werden und ein aus diesen Messungen erzeugtes Signal zur Steuerung der vorgegebenen relativen Feuchtigkeit und Temperatur der klimatisierten Luft verwendet wird.

2. Verfahren nach Anspruch 1, dadurch gekennzeichnet, dass
die Fasern beim Einspeisen in die einzelne Spinnereimaschine klimatisiert werden.

3. Verfahren nach Anspruch 1, dadurch gekennzeichnet, dass
die Fasern in der einzelnen Spinnereimaschine, jedoch im wesentlichen vor einem gegebenen Arbeitsvorgang, in welchen die Fasern bearbeitet werden, klimatisiert werden.

4. Verfahren nach Anspruch 3, dadurch gekennzeichnet, dass
die Luft pro Spinnereimaschine klimatisiert wird.

5. Verfahren nach Anspruch 3, dadurch gekennzeichnet, dass die Luft für eine vorgegebene Zahl von Spinnereimaschinen klimatisiert wird.

6. Verfahren nach Anspruch 1, dadurch gekennzeichnet, dass
die klimatisierte Luft nach der Spinnereimaschine filtriert wird.

7. Verfahren nach Anspruch 6, dadurch gekennzeichnet, dass
die Luft im offenen Kreislauf klimatisiert wird.

8. Verfahren nach Anspruch 6, dadurch gekennzeichnet, dass
die Luft im geschlossenen Kreislauf klimatisiert wird.

9. Verfahren nach Anspruch 6, dadurch gekennzeichnet, dass
die klimatisierte Luft nach dem Filtrieren als Basisluft zur Klimatisierung der Raumluft verwendet wird.

10. Verfahren nach Anspruch 6, dadurch gekennzeichnet, dass
die klimatisierte Luft nach dem Filtrieren wieder für die entsprechende Klimatisierung der Spinnereimaschine verwendet wird.

11. Verfahren nach Anspruch 1, dadurch gekennzeichnet, dass
die klimatisierte Luft auch zum Fördern von Fasern verwendet wird.

12. Verfahren nach Anspruch 11, dadurch gekennzeichnet, dass
die klimatisierte Luft einen vorgegebenen Teil der Förderluft ist.

13. Verfahren nach Anspruch 11, dadurch gekennzeichnet, dass
die gesamte klimatisierte Luft zum Fördern der Fasern verwendet wird.

14. Verfahren nach Anspruch 1, dadurch gekennzeichnet, dass
die klimatisierte Luft im Einspeisekanal (28), zum Einspeisen der Faserwatte in eine Karde, zugeführt wird.

15. Verfahren nach Anspruch 1, dadurch gekennzeichnet, dass
die klimatisierte Luft am Zuführtisch (43) zwischen dem Einspeiseschacht (28) vor einer Karde und der Karde zugeführt wird.

16. Verfahren nach Anspruch 1, dadurch gekennzeichnet, dass
die klimatisierte Luft in eine Karde (20, 20.1, 60, 60.1, 60.2,) selbst zugeführt wird.

17. Verfahren nach Anspruch 1, dadurch gekennzeichnet, dass
die klimatisierte Luft in der Vorkardierzone und/oder in der Nachkardierzone und/oder in die Unterkardierzone in die sich auf dem Tambour einer Karde befindlichen Masse von Fasern zugeführt wird.

18. Vorrichtung zur Durchführung des Verfahrens nach Anspruch 1 zur Einhaltung einer vorbestimmten Feuchtigkeit und Temperatur von in einer Spinnereimaschine zu verarbeitenden Fasern mit einer Einrichtung zum Konditionieren von Luft, welche im wesentlichen eine Klimaanlage (39; 48; 76; 90; 91; 92; 128; 158; 170; 179; 180; 185; 210) zum Klimatisieren der Luft in bezug auf eine vorgegebene Temperatur und eine relative Feuchtigkeit der Luft, sowie einen Ventilator (37; 52; 74; 99; 100; 101; 129; 161; 169; 175; 180; 201) zur Förderung der klimatisierten Luft umfasst, dadurch gekennzeichnet, dass die Einrichtung zusätzliche Mittel beinhaltet, um die vom Ventilator geförderte klimatisierte Luft mit der Masse von Fasern zu vermengen und Mittel um diese Luft nach einer vorgegebenen Transportstrecke der Fasern wieder im wesentlichen daraus zu entfernen und Mittel um die Temperatur und die relative Feuchtigkeit der genannten entfernten Luft zu messen, und Mittel vorgesehen sind, um diese Messignale als Korrektursignale an die Klimaanlage zwecks Korrektur der genannten vorgegebenen Temperatur- und Feuchtigkeitswerte abzugeben.

19. Vorrichtung nach Anspruch 18, dadurch gekennzeichnet, dass Mittel vorgesehen sind, um diese Messignale als Korrektursignale an die Klimaanlage zwecks Korrektur der genannten vorgegebenen Temperatur- und Feuchtigkeitswerte abzugeben.

20. Vorrichtung nach Anspruch 18, dadurch gekennzeichnet, dass
die Mittel zum Vermengen der klimatisierten Luft mit der Masse von Fasern eine Einschleusung und die Mittel um die genannte Luft wieder aus der Fasermasse zu entfernen aus einem Abscheider bestehen.

21. Vorrichtung nach Anspruch 20, dadurch gekennzeichnet, dass
die Einschleusung eine Rotationsschleuse mit einem Anschluss an eine Förderleitung ist.

22. Vorrichtung nach Anspruch 20, dadurch gekennzeichnet, dass
der Abscheider ein Zyklonabscheider ist.

23. Vorrichtung nach Anspruch 20, dadurch gekennzeichnet, dass
der Abscheider ein Filterabscheider ist.

24. Vorrichtung nach Anspruch 20, dadurch gekennzeichnet, dass
der Abscheider ein Kondensor-Abscheider ist.

25. Vorrichtung nach Anspruch 18, dadurch gekennzeichnet, dass
die Mittel zum Vermengen der klimatisierten Luft mit der Masse von Fasern aus einer Förderluftleitung bestehen, welche die Fasern von einer Reinigungstrommel einer Reinigungsmaschine übernimmt.

26. Vorrichtung nach Anspruch 18, dadurch gekennzeichnet, dass
die Mittel zum Vermengen der Masse von Fasern mit der klimatisierten Luft aus einem Einspeiseschacht für eine Fasern verarbeitende Spinnereimaschine bestehen.

27. Vorrichtung nach Anspruch 25, dadurch gekennzeichnet, dass
die Spinnereimaschine eine Feinreinigungsmaschine ist.

28. Vorrichtung nach Anspruch 18 oder 26, dadurch gekennzeichnet, dass
die Spinnereimaschine eine Karde ist.

29. Vorrichtung nach Anspruch 28, dadurch gekennzeichnet, dass
die Mittel zum Vermengen der Masse von Fasern mit der klimatisierten Luft aus einem Einlauftisch zur Speisung einer Fasermatte in die Karde bestehen.

30. Vorrichtung nach Anspruch 28, dadurch gekennzeichnet, dass
die Mittel zum Vermengen der klimatisierten Luft mit der Masse von Fasern aus einem die Karde umgebenden Gehäuse besteht, welches die klimatisierte Luft aufnimmt.

31. Vorrichtung nach Anspruch 28, dadurch gekennzeichnet, dass
die Mittel zum Vermengen der klimatisierten Luft mit der Masse von Fasern aus einem am Umfang des Kardentambours vorgesehenen Luftverteilkasten bestehen, welcher den Umfang des Tambours über eine vorgegebene Strecke abdeckt.

32. Vorrichtung nach Anspruch 28, dadurch gekennzeichnet, dass
die Mittel, um die klimatisierte Luft aus der Fasermasse im wesentlichen zu entfernen, aus einem Luftsammelkasten besteht, welcher einen vorgegebenen Teil des Kardentambourumfanges abdeckt und welcher in Drehrichtung des Tambours gesehen mit einer vorgegebenen Distanz zum Mittel angeordnet ist, welches die klimatisierte Luft mit der Masse von Fasern vermengt.

33. Vorrichtung nach Anspruch 28, dadurch gekennzeichnet, dass
die Mittel für das Vermengen der klimatisierten Luft mit der Masse von Fasern aus einem Garniturstab bestehen, welcher als Hohlkörper vorgesehen und gegen die Tambouroberfläche luftdurchlässig ist.

34. Vorrichtung nach Anspruch 28, dadurch gekennzeichnet, dass
die Mittel, um die klimatisierte Luft im wesentlichen aus der Fasermasse zu entfernen, aus einem Garniturstab bestehen, welcher als Hohlkörper vorgesehen und gegen die Tambouroberfläche luftdurchlässig ist.

35. Vorrichtung nach Anspruch 18, dadurch gekennzeichnet, dass
die Mittel für das Entfernen der klimatisierten Luft aus der Fasermasse mit den Mitteln für das Vermengen der klimatisierten Luft mit der Fasermasse derart funktionell verbunden sind, dass die Fasermasse vom einen Mittel zum anderen Mittel im kontinuierlichen Durchfluss übergeht.

36. Vorrichtung nach Anspruch 35 dadurch gekennzeichnet, dass pro Spinnereimaschine eine Klimaanlage für das Klimatisieren der Luft vorgesehen ist.

37. Vorrichtung nach Anspruch 35 dadurch gekennzeichnet, dass eine zentrale Klimaanlage zur Aufbereitung der klimatisierten Luft für sämtliche Spinnereimaschinen vorgesehen ist.

38. Vorrichtung nach Anspruch 35, dadurch gekennzeichnet, dass
eine Luftsammelleitung und ein darauf folgender Filter vorgesehen ist, sodass die aus der Fasermasse entfernte klimatisierte Luft gesammelt und anschliessend filtriert wird.

39. Vorrichtung nach Anspruch 18, dadurch gekennzeichnet, dass
die genannten Mittel zur Messung der Temperatur und der relativen Feuchtigkeit der aus den Fasern ausgeschiedenen klimatisierten Luft ein Messfühler ist, welcher in einem Abluftrohr für die klimatisierte Luft nach der Abscheidung der Fasern ist.

40. Vorrichtung nach Anspruch 18, dadurch gekennzeichnet, dass
die Klimaanlage eine Steuerung für die Temperatur und die relative Feuchtigkeit der abgegebenen Luft aufweist und die genannten Korrektursignale der genannten Messfühler dieser Steuerung überlagert.

## Claims

1. A method for maintaining a predefined humidity and temperature of fibres to be processed in a spinning machine (20, 20.1, 60, 60.1, 60.2, 120, 150, 151, 152, 153) by supplying conditioned air with a predefined relative humidity and temperature to a predefined quantity of fibres, characterized in that the conditioned air is guided into the interior chamber of the spinning machines and through the mass of fibres, that the temperature and the humidity of the discharged air are measured after the separation from the fibres and that a signal obtained from said measurements is used for controlling the predefined relative humidity and temperature of the conditioned air.

2. A method as claimed in claim 1, characterized in that the fibres are air-conditioned during their feed to the individual spinning machine.

3. A method as claimed in claim 1, characterized in that the fibres are air-conditioned in the individual spinning machine, but substantially before a given process in which the fibres are to be processed.

4. A method as claimed in claim 3, characterized in that the air is conditioned for each spinning machine.

5. A method as claimed in claim 3, characterized in that the air is conditioned for a predefined number of spinning machines.

6. A method as claimed in claim 1, characterized in that the conditioned air is filtered after the spinning machine.

7. A method as claimed in claim 6, characterized in that the air is conditioned in an open circulation.

8. A method as claimed in claim 6, characterized in that the air is conditioned in a closed circulation.

9. A method as claimed in claim 6, characterized in that the conditioned air is used after the filtering as basic air for conditioning the ambient air.

10. A method as claimed in claim 6, characterized in that the conditioned air is used after the filtering again for the respective air-conditioning of the spinning machine.

11. A method as claimed in claim 1, characterized in that the conditioned air is also used for conveying fibres.

12. A method as claimed in claim 11, characterized in that the conditioned air is a predefined part of the conveying air.

13. A method as claimed in claim 11, characterized in that the whole conditioned air is used for conveying the fibres.

14. A method as claimed in claim 1, characterized in that the conditioned air is supplied in a feed duct (28) for feeding the fibre wadding to a card.

15. A method as claimed in claim 1, characterized in that the conditioned air is supplied in the feed table (43) between the feed duct (28) in front of a card and the card.

16. A method as claimed in claim 1, characterized in that the conditioned air is supplied in a card (20, 20.1, 60, 60.1, 60.2) itself.

17. A method as claimed in claim 1, characterized in that the conditioned air in the pre-carding zone and/or in the post-carding zone and/or in the lower carding zone is supplied to the mass of fibres situated on a swift of a card.

18. An apparatus for carrying out the method in accordance with claim 1 for maintaining a predefined humidity and temperature of fibres to be processed in a spinning machine, with a device for conditioning air which substantially comprises an air-conditioning system (39; 48; 76; 90; 91; 92; 128; 158; 170; 179; 180; 185; 210) for conditioning the air with respect to a predefined temperature and relative humidity of the air, as well as a ventilator (37; 52; 74; 99; 100; 101; 129; 161, 169; 175; 180; 201) for conveying the conditioned air, characterized in that the device comprises additional means so as to mix the conditioned air conveyed by the ventilator with the mass of fibres and means to substantially remove said air from the fibres after a predefined conveying path thereof and means for measuring the temperature and the relative humidity of the said removed air and means for issuing said measured signals as correction signals to an air-conditioning system for correcting the said predefined temperature and humidity values.

19. An apparatus as claimed in claim 18, characterized in that means are provided to issue the said measured signals as correction signals to the air-conditioning system for correcting the said predefined temperature and humidity values.

20. An apparatus as claimed in claim 18, characterized in that the means for mixing the conditioned air with the mass of fibres consist of a lock and the means for removing the said air from the mass of fibres consist of a separator.

21. An apparatus as claimed in claim 20, characterized in that the lock is a rotary lock with a connection to a conveying conduit.

22. An apparatus as claimed in claim 20, characterized in that the separator is a cyclone separator.

23. An apparatus as claimed in claim 20, characterized in that the separator is a filter separator.

24. An apparatus as claimed in claim 20, characterized in that the separator is a condenser separator.

25. An apparatus as claimed in claim 18, characterized in that the means for mixing the conditioned air with the mass of fibres consist of an air conveying duct which receives the fibres from a cleaning drum of a cleaning machine.

26. An apparatus as claimed in claim 18, characterized in that the means for mixing the mass of fibres with the conditioned air consist of a feed duct for a spinning machine which processes fibres.

27. An apparatus as claimed in claim 25, characterized in that the spinning machine is a fine cleaning machine.

28. An apparatus as claimed in claim 18 or 26, characterized in that the spinning machine is a card.

29. An apparatus as claimed in claim 28, characterized in that the means for mixing the mass of fibres with the conditioned air consist of a feed table for feeding a fibre web into the card.

30. An apparatus as claimed in claim 28, characterized in that the means for mixing the conditioned air with the mass of fibres consist of a casing encompassing the card, which casing receives the conditioned air.

31. An apparatus as claimed in claim 28, characterized in that the means for mixing the conditioned air with the mass of fibres consist of an air distribution box arranged on the circumference of the card swift, which air distribution box covers the circumference of the swift over a predefined path.

32. An apparatus as claimed in claim 28, characterized in that the means for substantially removing the conditioned air from the fibre mass consist of an air collecting box which covers a predefined part of the card swift circumference and which is arranged, as seen in the direction of rotation of the swift, at a predefined distance to said means which mixes the conditioned air with the mass of fibres.

33. An apparatus as claimed in claim 28, characterized in that the means for mixing the conditioned air with the mass of fibres consist of a clothing rod which is provided as a hollow body and which is air-permeable towards the swift surface.

34. An apparatus as claimed in claim 28, characterized in that the means for substantially removing the conditioned air from the mass of fibres consist of a clothing rod which is provided as a hollow body and which is air-permeable towards the swift surface.

35. An apparatus as claimed in claim 18, characterized in that the means for removing the conditioned air from the fibre mass are functionally connected to the means for the mixing of the conditioned air with the fibre mass in such a way that the fibre mass transforms from one means to the other means in a continuous passage.

36. An apparatus as claimed in claim 35, characterized in that one air conditioning system is provided per spinning machine for conditioning the air.

37. An apparatus as claimed in claim 35, characterized in that a central air conditioning system for preparing the conditioned air for all spinning machines is provided.

38. An apparatus as claimed in claim 35, characterized in that an air collecting line and a filter following thereafter are provided, so that the conditioned air removed from the fibre mass is collected and subsequently filtered.

39. An apparatus as claimed in claim 18, characterized in that the said means for measuring the temperature and the relative humidity of the conditioned air separated from the fibres is a measuring sensor which is situated in a air discharge pipe for the conditioned air after the separation of the fibres.

40. An apparatus as claimed in claim 18, characterized in that the air conditioning system comprises a control unit for the temperature and the relative humidity of the discharged air and that it superposes the said correction signals of the said measuring sensors of said control unit.

## Revendications

1. Procédé pour maintenir une humidité et une température prédéterminées de fibres devant être travaillées dans une machine de filature (20, 20.1, 60, 60.1, 60.2, 120, 150, 151, 152, 153), par amenée d'air climatisé ayant une humidité relative et une température prédéterminées vers une quantité de fibres prédéterminée,
caractérisé par le fait que
l'air climatisé est guidé à l'intérieur de la machine de filature et dirigé à travers la quantité de fibres, que la température et l'humidité de l'air évacué sont mesurées après sa séparation d'avec les fibres, et un signal, produit par ces mesures, est utilisé pour la régulation de l'humidité relative et de la température prédéterminées de l'air climatisé.

2. Procédé selon revendication 1,
caractérisé par le fait que
les fibres sont climatisées lors de l'alimentation dans la machine individuelle de filature.

3. Procédé selon revendication 1,
caractérisé par le fait que
les fibres sont climatisées dans la machine individuelle de filature, cependant principalement avant un processus de travail déterminé dans lequel les fibres sont traitées.

4. Procédé selon revendication 3,
caractérisé par le fait que
l'air est climatisé par machine de filature.

5. Procédé selon revendication 3,
caractérisé par le fait que
l'air est climatisé pour un nombre prédéterminé de machines de filature.

6. Procédé selon revendication 1,
caractérisé par le fait que
l'air climatisé est filtré après la machine de filature.

7. Procédé selon revendication 6,
caractérisé par le fait que
l'air est climatisé en circuit ouvert.

8. Procédé selon revendication 6,
caractérisé par le fait que
l'air est climatisé en circuit fermé.

9. Procédé selon revendication 6,
caractérisé par le fait que,
après filtration, l'air climatisé est utilisé comme air de base pour la climatisation de l'air ambiant.

10. Procédé selon revendication 6,
caractérisé par le fait que,
après filtration, l'air climatisé est à nouveau utilisé pour la climatisation correspondante de la machine de filature.

11. Procédé selon revendication 1,
caractérisé par le fait que
l'air climatisé est également utilisé pour le transport de fibres.

12. Procédé selon revendication 11,
caractérisé par le fait que
l'air climatisé représente une part prédéterminée de l'air de transport.

13. Procédé selon revendication 11,
caractérisé par le fait que
la totalité de l'air climatisé est utilisée pour le transport des fibres.

14. Procédé selon revendication 1,
caractérisé par le fait que
l'air climatisé est amené dans le canal d'alimentation (28) qui est utilisé pour l'introduction de la nappe de fibres dans une carde.

15. Procédé selon revendication 1,
caractérisé par le fait que
l'air climatisé est introduit près de la table d'alimentation (43), entre le silo d'alimentation (28) situé devant une carde et la carde.

16. Procédé selon revendication 1,
caractérisé par le fait que
l'air climatisé est introduit dans une carde même (20, 20.1, 60, 60.1, 60.2).

17. Procédé selon revendication 1,
caractérisé par le fait que
l'air climatisé est introduit dans la zone de cardage préliminaire et/ou dans la zone de cardage postérieure et/ou dans la zone de cardage inférieure, dans la masse de fibres se trouvant sur le tambour d'une carde.

18. Dispositif servant à la réalisation du procédé selon revendication 1, pour maintenir une humidité et une température prédéterminées de fibres devant être travaillées dans une machine de filature, avec un arrangement de conditionnement d'air qui comprend essentiellement une installation de climatisation (39; 48; 76; 90; 91; 92; 128; 158; 170; 179; 180; 185; 210) pour climatiser l'air en ce qui concerne une température et une humidité relative prédéterminées de l'air, ainsi qu'un ventilateur (37; 52; 74; 99; 100; 101; 129; 161; 169; 175; 180; 201) pour le transport de l'air climatisé,
caractérisé par le fait que
l'arrangement comprend des moyens additionnels permettant de mélanger l'air climatisé transporté par le ventilateur avec la masse de fibres, et des moyens permettant d'une manière essentielle d'éloigner à nouveau cet air de cette masse, après un trajet de transport prédéterminé des fibres, et des moyens utilisés pour mesurer la température et l'humidité relative dudit air éloigné, et que des moyens sont prévus pour transmettre ces signaux de mesure utilisés comme signaux de correction à l'installation de climatisation dans le but de corriger lesdites valeurs prédéterminées de température et d'humidité.

19. Dispositif selon revendication 18,
caractérisé par le fait que
des moyens sont prévus pour transmettre ces signaux de mesure utilisés comme signaux de correction à l'installation de climatisation, dans le but de corriger lesdites valeurs prédéterminées de température et d'humidité.

20. Dispositif selon revendication 18,
caractérisé par le fait que
les moyens servant à mélanger l'air climatisé avec la masse de fibres sont constitués par un embranchement, et les moyens utilisés pour éloigner à nouveau ledit air de la masse de fibres sont formés comme un séparateur.

21. Dispositif selon revendication 20,
caractérisé par le fait que
le branchement est une écluse rotative avec un raccordement sur une conduite de transport.

22. Dispositif selon revendication 20,
caractérisé par le fait que
le séparateur est un séparateur à cyclone.

23. Dispositif selon revendication 20,
caractérisé par le fait que
le séparateur est un séparateur à filtres.

24. Dispositif selon revendication 20,
caractérisé par le fait que
le séparateur est un séparateur condenseur.

25. Dispositif selon revendication 18,
caractérisé par le fait que
les moyens servant à mélanger l'air climatisé avec la masse de fibres sont constitués par une conduite d'air de transport qui prend en charge les fibres provenant d'un tambour de nettoyage d'une machine de nettoyage.

26. Dispositif selon revendication 18,
caractérisé par le fait que
les moyens servant à mélanger la masse de fibres avec l'air climatisé sont constitués par un silo d'alimentation d'une machine de filature traitant des fibres.

27. Dispositif selon revendication 25,
caractérisé par le fait que
la machine de filature est une machine de nettoyage fin.

28. Dispositif selon revendication 18 ou 26,
caractérisé par le fait que
la machine de filature est une carde.

29. Dispositif selon revendication 28,
caractérisé par le fait que
les moyens servant à mélanger la masse de fibres avec l'air climatisé sont constitués par une table d'alimentation utilisée pour l'alimentation d'une nappe de fibres dans la carde.

30. Dispositif selon revendication 28,
caractérisé par le fait que
les moyens servant à mélanger l'air climatisé avec la masse de fibres sont constitués par un carter qui réceptionne l'air climatisé et entoure la carde.

31. Dispositif selon revendication 28,
caractérisé par le fait que
les moyens servant à mélanger l'air climatisé avec la masse de fibres sont constitués par un casier de répartition d'air prévu sur la circonférence du tambour de carde, et qui recouvre la circonférence du tambour sur un trajet prédéterminé.

32. Dispositif selon revendication 28,
caractérisé par le fait que
les moyens servant à éloigner d'une manière essentielle l'air climatise de la masse de fibre sont constitués par un casier de récupération d'air qui recouvre une partie prédéterminée de la circonférence du tambour de carde, et qui, vu dans le sens de rotation du tambour, est disposé avec une distance prédéterminée par rapport au moyen qui mélange l'air climatise avec la masse de fibres.

33. Dispositif selon revendication 28,
caractérisé par le fait que
les moyens servant a mélanger de l'air climatisé avec la masse de fibres sont constitués par une barre de garniture qui est prévue comme corps creux et qui laisse passer l'air vers la surface du tambour.

34. Dispositif selon revendication 28,
caractérisé par le fait que
les moyens servant à éloigner d'une manière essentielle l'air climatisé de la masse de fibres sont constitués par une barre de garniture qui est prévue comme corps creux et qui laisse passer l'air vers la surface du tambour.

35. Dispositif selon revendication 18,
caractérisé par le fait que
les moyens servant à éloigner l'air climatisé de la masse de fibres sont reliés d'une manière fonctionnelle avec les moyens servant à mélanger l'air climatisé avec la masse de fibres, de sorte que la masse de fibres passe d'un moyen à l'autre dans un écoulement continu.

36. Dispositif selon revendication 35,
caractérisé par le fait
qu'une installation de climatisation est prévue pour la climatisation de l'air par machine de filature.

37. Dispositif selon revendication 35,
caractérisé par le fait
qu'une installation centrale de climatisation est prévue pour le traitement de l'air climatisé pour toutes les machines de filature.

38. Dispositif selon revendication 35,
caractérisé par le fait
qu'une conduite de récupération d'air et un filtre lui faisant suite sont prévus, de sorte que l'air climatisé, éloigné de la masse de fibres, est récupéré et ensuite filtré.

39. Dispositif selon revendication 18,
caractérisé par le fait que
les moyens servant a mesurer la température et l'humidité relative de l'air climatisé séparé des fibres sont des sondes qui sont disposées dans un tuyau d'air évacué pour l'air climatisé, après la séparation des fibres.

40. Dispositif selon revendication 18,
caractérisé par le fait que
l'installation de climatisation possède une régulation pour la température et l'humidité relative de l'air distribué, et lesdits signaux de correction desdites sondes ont priorité sur cette régulation.
